# EUROPÄISCHE PATENTSCHRIFT

(11) **EP 1 140 517 B1**
(45) Veröffentlichungstag und Bekanntmachung des Hinweises auf die Patenterteilung: **26.03.2003**
(21) Anmeldenummer: 99969228.8
(22) Anmeldetag: 23.12.1999
(51) Int. Cl.: B42B 4/00

(54) **SAMMELHEFTMASCHINE UND VERFAHREN ZUM HERSTELLEN EINES AUFSCHLAGREGISTERS AN MITTELS EINER SAMMELHEFTMASCHINE ZU HEFTENDEN DRUCK- ODER PAPIERWERKEN**
GATHER-STITCHER MACHINE AND METHOD FOR PRODUCING A HEADER INDEX FOR PRINT MATERIALS OR PAPERS WHICH ARE FILED BY MEANS OF A GATHER-STITCHER MACHINE
RAMASSEUSE-AGRAFEUSE ET PROCEDE POUR CREER UN SYSTEME D'ONGLET SUR DES IMPRIMES OU DES PAPIERS A AGRAFER AU MOYEN DE LADITE RAMASSEUSE-AGRAFEUSE

(30) Priorität: 05.01.1999 DE 19900149
(43) Veröffentlichungstag der Anmeldung: 10.10.2001
(73) Patentinhaber: HEINRICH BAUER VERLAG, D-20095 Hamburg (DE)
(72) Erfinder: SCHOLTA, Friedrich, D-51069 Köln (DE)
(74) Vertreter: Hennicke, Ernst Rüdiger, Dipl.-Ing.
(86) Internationale Anmeldenummer: EP9910339
(87) Internationale Veröffentlichungsnummer: WO00040425

(56) Entgegenhaltungen:
- EP-A- 0 761 472

## Beschreibung

Die Erfindung betrifft eine Sammelheftmaschine zum Zusammenfügen und Binden bzw. Heften mehrerer Bogenstapel eines Druck- bzw. Papierwerkes, insbesondere einer Zeitschrift, mit einer Transporteinrichtung und mit Anlegereinrichtungen zum Auflegen der Bogenstapel auf die Transporteinrichtung. Die Erfindung ist ferner auf ein Verfahren zum Herstellen eines Aufschlagregisters an mittels einer Sammelheftmaschine zu bindenden bzw. zu heftenden Druck- oder Papierwerken gerichtet, insbesondere zum Herstellen eines Aufschlagregisters an Zeitschriften.

EP-A-761472 offenbart eine Sammelheftmaschine nach dem Oberbegriff des Anspruchs 1.

Es ist bekannt, Druckwerke wie beispielsweise Taschenkalender, Lexika, Adressverzeichnisse od.dgl. mit einem Aufschlagregister zu versehen, das üblicherweise an der offenen Längsseite des gebundenen Druckwerkes angeordnet ist und das ein schnelles, seitengenaues Öffnen des Kalenders, Lexikons od.dgl. ermöglicht. Hierzu kann der Benutzer des Druckwerkes einen Finger in eine Registerausstanzung am Längsseitenrand der einzelnen Seiten legen, wobei dann beim Aufschlagen des Druckwerkes alle hinter dem Finger liegenden Seiten von diesem zurückgehalten werden, während die übrigen, mit der Ausstanzung versehenen Blätter am Finger vorbeiblättern können. Ein alphabetisch geordnetes Lexikon oder Adressverzeichnis kann dadurch leicht an jeder ersten Seite eines jeden Buchstabens aufgeschlagen werden; Kalender lassen sich nach Wochentagen oder Monaten schnell an der korrekten Stelle aufblättern.

Die Herstellung von derartigen Aufschlagregistern ist insbesondere bei gehefteten Druck- bzw. Papierwerken bislang nur unter großem Aufwand und hohem personellen Einsatz möglich, da die Ausstanzungen in den einzelnen, von einer Sammelheftmaschine zusammengefügten und gehefteten Bogenstapel nicht hergestellt werden können, bevor diese auf der Transporteinrichtung der Sammelheftmaschine abgelegt werden. Der Grund hierfür liegt darin, daß die einzelnen Bogenstapel, die üblicherweise zwischen vier und einhundert Seiten des späteren Druckwerkes enthalten, aber auch aus einem einzelnen Falzobjekt bestehen können, von Anlegereinrichtungen parallel zu ihrem mittleren Heftfalz geöffnet werden müssen, damit sie zuverlässig auf die Sammelkette bzw. das Führungsschwert der Transporteinrichtung aufgelegt werden können. Hierzu ist es aber erforderlich, daß die Bogenstapel über die gesamte Länge ihrer Längskanten von Greifern der Anlegereinrichtungen erfaßt werden können, was bei bereits zuvor gestanzten Registerausstanzungen nicht gewährleistet werden kann.

Papier- oder Druckwerke, die an ihrem den Heftrücken bildenden Druckfalz mittels Heftklammern zusammengehalten sind, können daher bislang nicht maschinell mit Ausstanzungen für ein Aufschlagregister versehen werden, sondern die fertig gehefteten Druckwerke müssen von Hand an der korrekten Stelle aufgeschlagen und an eine Stanzeinrichtung angelegt werden, mit der dann die Ausstanzungen hergestellt werden können. Mehr als einhundert Exemplare eines lediglich mit einem Wochenregister zu versehenden Druckwerkes kann auch ein erfahrener Arbeiter bei dieser Arbeitsweise kaum herstellen.

Die vorbeschriebene, bislang übliche Herstellungsweise eines Aufschlagregisters bei gehefteten Papier- oder Druckwerken hat zur Folge, daß diese in der Herstellung unverhältnismäßig teuer sind und nur in geringen Auflagen hergestellt werden. Druckwerke mit hohen Auflagen und vergleichsweise niedrigem Verkaufspreis wie insbesondere Programmzeitschriften od.dgl. konnten bislang nicht in wirtschaftlicher Weise mit einem Aufschlagregister versehen werden, das an der offenen Längsseite der gehefteten Zeitschrift od.dgl. in einem verhältnismäßig schmalen Bereich übereinander angeordnete Ausstanzungen aufweist, um ein Aufschlagen der Zeitschrift an dem jeweils gewünschten Wochentag zu ermöglichen. Um dennoch auch bei solchen in großer Menge und sehr schnell zu geringem Preis zu produzierenden Druckwerken einen Schnellaufschlag zu ermöglichen, ist vorgeschlagen worden, die Breite der Seiten für die einzelnen Wochentage eines Fernsehprogramms von Tag zu Tag zu verändern und die unterschiedlich breiten Seiten so voreinander zu heften, daß der erste im Programmheft berücksichtigte Wochentag die geringste und der letzte Tag die größte Seitenbreite hat. Bei einer solchen Anordnung wird jedoch insbesondere bei einer größeren Anzahl von einzelnen Registern, beispielsweise bei einer Programmzeitschrift für einen Zeitraum von vierzehn Tagen, sehr viel Platz auf den Seiten der ersten Tage des Registers verschenkt.

Aufgabe der Erfindung ist es, eine Sammelheftmaschine zu schaffen, die eine automatische Herstellung eines Aufschlagregisters an mittels Heftung zu bindenden Papier- oder Druckwerken, insbesondere an Zeitschriften gestattet. Ferner soll mit der Erfindung ein Verfahren zum automatischen Herstellen eines Aufschlagregisters an mittels einer Sammelheftmaschine zu bindenden Druck- oder Papierwerken angegeben werden.

Diese Aufgabe wird mit einer Sammelheftmaschine der eingangs genannten Art dadurch gelöst, daß sie mindestens eine in Durchlaufrichtung der Transporteinrichtung hinter einer Anlegereinrichtung angeordnete Kantenstanzeinrichtung aufweist. Nach dem erfindungsgemäßen Verfahren wird bei einer solchen Sammelheftmaschine zuerst ein aus mindestens einem einzelnen Falzbogen bestehender Bogenstapel auf eine Transport- und/oder Bearbeitungseinrichtung der Sammelheftmaschine aufgelegt und anschließend werden an mindestens einer Längskante des Bogenstapels erste Ausstanzungen mittels der in Förderrichtung der Transporteinrichtung hinter der Auflegestelle des Bogenstapels angeordneten Kantenstanzeinrichtung hergestellt. Anschließend wird ein weiterer Bogenstapel auf den zuvor mit Ausstanzungen versehenen, auf der Transporteinrichtung liegenden Bogenstapel aufgelegt, woraufhin lediglich die Falzbögen des weiteren Bogenstapels erfassende, weitere Ausstanzungen erzeugt werden, die gegenüber den Ausstanzungen im darunterliegenden Bogenstapel in Längsrichtung der Stapel versetzt sind. Dieser Verfahrensschritt wird anschließend solange wiederholt, bis die gewünschte Registeraufschlägeranzahl in der Zeitschrift od.dgl. hergestellt ist, wonach dann das Druck- oder Papierwerk durch Auflegen weiterer ungestanzter Bogenstapel und/oder Zusammenheften der übereinanderliegenden Stapel fertiggestellt werden kann.

Nach der Erfindung wird also die an sich bekannte Sammelheftmaschine, wie sie bei der Herstellung von in großer Auflage hergestellten, gehefteten Zeitschriften bereits seit langem üblich ist, um eine Funktion erweitert, indem sie zusätzlich zu den bislang bekannten Maschinenaggregaten mit mindestens einer Kantenstanzeinrichtung versehen ist, mit der die einzelnen Ausstanzungen an den nacheinander auf die Transporteinrichtung übereinander abgelegten Bogenstapel hergestellt werden.

Die Transporteinrichtung besteht vorzugsweise im wesentlichen aus einer Transportsammelkette und/oder einem Sammelschwert mit Mitnehmern für die Bogenstapel. Eine besonders vorteilhafte Ausgestaltung der erfindungsgemäßen Sammelheftmaschine ergibt sich, wenn mehreren Anlegereinrichtungen je eine Kantenstanzeinrichtung zugeordnet ist. Bei dieser Anordnung werden die einzelnen, mit Ausstanzungen zu versehenden Bogenstapel also von verschiedenen Kantenstanzeinrichtungen bearbeitet, so daß die Stanzwerkzeuge nicht für jeden neuen Bogenstapel neu eingerichtet werden müssen, da jede Stanzeinrichtung Ausstanzungen immer an genau derselben Stelle herstellt.

Vorzugsweise weist die Kantenstanzeinrichtung Stanzwerkzeuge sowie eine in Durchlaufrichtung vor den Stanzwerkzeugen angeordnete Stapelführungseinheit auf. Die Stapelführungseinheit sorgt dafür, daß die Bogenstapel zu den Stanzwerkzeugen hin exakt geführt werden, so daß ihre Längskanten immer genau in die richtige Lage unter bzw. zwischen die Stanzwerkzeuge gelangen, so daß auch die Ausstanzungen immer an der gleichen, gewünschten Stelle hergestellt werden. Die Stapelführungseinheit kann im wesentlichen aus mindestens einer die Kantenbereiche des Bogenstapels zu den Stanzwerkzeugen hinführenden Bogenleitanordnung bestehen, die die mit ihrem Heftfalz über dem Sammelschwert oder der Sammelkette der Transporteinrichtung hängenden Bogenstapel öffnet und im Bereich der Außenlängskanten anhebt, so daß die Blätter des Bogenstapels nicht in hängender, sondern einer etwa waagerecht liegenden Position gestanzt werden. Damit sich die Bogenstapel beim Stanzen nicht von der Transporteinrichtung oder der Stapelführungseinheit abheben und sich auch die einzelnen Blätter eines jeden Bogenstapels nicht gegeneinander verschieben können, ist der Stapelführungseinheit vorzugsweise eine Bogenhalteeinrichtung zugeordnet, die die Einzelbögen eines Bogenstapels sicher aufeinander hält. Eine besonders wenig störanfällige Bogenhalteeinrichtung kann zum Beispiel im wesentlichen aus einer auf dem Bogenstapel wirkenden Druckrollenanordnung und/oder einer Ober- und Unterbandführung bestehen, zwischen denen der zu stanzende Bogenstapel hindurchläuft.

Die Stanzwerkzeuge der Kantenstanzeinrichtung sind vorzugsweise an mindestens einem, zur Durchlaufrichtung des Bogenstapels parallel ausgerichteten und den Bogenstapel im Bereich einer seiner Längskanten unterstützenden Stanztisch angeordnet, der für die Seiten des zu bearbeitenden Bogenstapels im Bereich ihrer Längsaußenkanten eine sichere Auflage bildet, so daß eine saubere Ausstanzung durch alle Bögen des Stapels erfolgt. Besonders vorteilhaft ist es, wenn die Kantenstanzeinrichtung beidseits der Tansporteinrichtung je einen die Bogenstapel im Bereich ihrer Längskanten unterstützenden Stanztisch mit zugehörigen Stanzwerkzeugen aufweist, denn dann können die Bögen des Bogenstapels an beiden Außenkanten gleichzeitig mit Ausstanzungen versehen werden, die für die Herstellung des Aufschlagregisters üblicherweise sich nicht an derselben Stelle der Längskanten befinden, sondern gegeneinander versetzt sind.

Zweckmäßig-sind die Stanzwerkzeuge in Durchlaufrichtung und/oder quer zur Durchlaufrichtung der Bogenstapel verstellbar angeordnet. Es ist dadurch möglich, die Lage der herzustellenden Ausstanzung in Längsrichtung und/oder quer zur Längsrichtung eines durchlaufenden Bogenstapels zu verändern und so verschiedene Register in Druck- bzw. Papierwerken herzustellen. Natürlich können auch die Schneiden der Stanzwerkzeuge austauschbar sein, so daß Ausstanzungen verschiedener Querschnittsformen hergestellt werden können, beispielsweise Ausstanzungen mit halbrundem Querschnitt, rechteckige Ausstanzungen usw..

Besonders vorteilhaft ist es, wenn die Stanzwerkeuge im wesentlichen aus mindestens einer drehbar angetriebenen Stanzrolle bestehen, womit sehr saubere Stanzschnitte in den durchlaufenden Bogenstapeln erzeugt werden. Vorzugsweise weisen die Stanzwerkzeuge einen zur Transportgeschwindigkeit der Transporteinrichtung synchronisierbaren Antrieb auf, so daß Schwankungen in der Transportgeschwindigkeit der Transporteinrichtung keinen Einfluß auf die Position der mittels einer Stanzeinrichtung erzeugten Ausstanzungen haben.

Besonders vorteilhaft ist es, wenn die Sammelheftmaschine eine in Durchlaufrichtung hinter der Kantenstanzeinrichtung angeordnete, die Transporteinrichtung bzw. den mit dieser beförderten Bogenstapel wenigstens teilweise abdeckende Abdeckhaube aufweist. Nach Herstellung der Ausstanzungen in einem ersten Bogenstapel wird dieser dann von der Transporteinrichtung weitertransportiert und gelangt unter die Abdeckhaube, so daß ein nachfolgend aufgelegter, weiterer Bogenstapel nicht unmittelbar auf den ersten Stapel, sondern auf die darüberliegende Abdeckhaube aufgelegt wird. Es ist dadurch besonders leicht möglich, die nächsten Ausstanzungen lediglich in den Falzbögen des zweiten Bogenstapels herzustellen, da die Einzelbögen des ersten Bogenstapels unter der Abdeckhaube in keinem Fall mit in die Stanzwerkzeuge für den zweiten Bogenstapel gelangen können. Besonders zweckmäßig ist, wenn die Abdeckhaube für einen ersten Bogenstapel in eine Bogenleitanordnung für einen folgenden Bogenstapel übergeht, wodurch sich eine konstruktiv besonders einfache Ausgestaltung ergibt.

Vorzugsweise weist die Sammelheftmaschine eine Unterdruckeinrichtung auf, die der Stapelführungseinheit, dem Stanztisch und/oder der Bogenleitanordnung zugeordnet ist und die dafür sorgt, daß die Bögen der einzelnen Bogenstapel sich nicht von diesen Bauteilen abheben können, sondern infolge des herrschenden Unterdruckes gegen diese angesaugt werden.

Weitere Merkmale und Vorteile der Erfindung ergeben sich aus den Ansprüchen und der nachfolgenden Beschreibung und Zeichnung, worin eine bevorzugte Ausführungsform der Erfindung an einem Beispiel näher erläutert wird. Es zeigt:
- Fig. 1: eine mit der erfindungsgemäßen Sammelheftmaschine nach dem erfindungsgemäßen Verfahren hergestellte Zeitschrift mit einem Aufschlagregister im aufgeschlagenen Zustand;
- Fig. 2: einen Abschnitt einer erfindungsgemäßen Sammelheftmaschine in einer stark schematisierten Seitenansicht;
- Fig. 3a-k: eine schematische Darstellung der bei der Durchführung des erfindungsgemäßen Verfahrens durchgeführten Verfahrensschritte, gesehen quer zur Transportrichtung der Sammelheftmaschine und teilweise im Schnitt längs der Linien A-A bis E-E nach Fig. 2; und
- Fig. 4: eine Produktstruktur der in einer Zeitschrift gemäß Fig. 1 zusammengehefteten, das Aufschlagregister bildenden Bogenstapel.

In Fig. 1 bezeichnet 10 eine Programmzeitschrift für Fernsehoder Hörfunkprogramme, in der die Sendungen der verschiedenen Programme für eine Woche auf jeweils mehreren Seiten angegeben sind. Um dem Leser der Programmzeitschrift das Aufschlagen der Programme eines bestimmten Tages zu erleichtern, ist die Zeitschrift im Bereich ihrer äußeren Längskanten 11 mit einem Aufschlagregister 12 für die Wochentage versehen, wozu die Seiten der Zeitschrift für jeden Wochentag Ausstanzungen 13 unterschiedlicher Länge aufweisen.

Die in Fig. 1 gezeigte Zeitschrift 10 wird mittels einer Sammelheftmaschine an ihrem Mittelfalz 14 gebunden, nachdem die einzelnen, auch als Produkte bezeichneten Bogenstapel für das Zeitschriftenheft mittels einer Sammel- und Transporteinrichtung der Sammelheftmaschine zusammengeführt sind.

Fig. 2 zeigt in schematischer Darstellung einen Teil einer Sammelheftmaschine 15, wie sie zum Zusammenfügen und Heften der einzelnen Bogenstapel 16 der Zeitschrift 10 zur Verwendung kommt. In an sich bekannter Weise hat die Sammelheftmaschine 15 eine Transporteinrichtung 17 mit einem Sammelschwert 18, aus dem oben Mitnehmerfinger 19 herausragen, die an einer im Inneren des Sammelschwerts 18 angeordneten, umlaufenden Transportsammelkette 20 angeordnet sind. Für jeden Bogenstapel 16 der herzustellenden Programmzeitschrift 10 ist eine eigene Anlegereinrichtung 21 vorgesehen, wobei in Fig. 2 lediglich die Anlegereinrichtungen 21a, b für zwei verschiedene Bogenstapel angedeutet sind. Es versteht sich jedoch, daß zum Herstellen der gesamten Zeitschrift mehr als zwei Bogenstapel auf der Sämmelheftmaschine übereinandergelegt und miteinander verheftet werden und daß in der Maschine entsprechend auch mehr Anlegereinrichtungen vorhanden sind. Wie nachfolgend noch beschrieben wird, besteht die Zeitschrift in dem hier beschriebenen Ausführungsbeispiel aus mindestens vier Bogenstapeln oder Einzelprodukten mit jeweils mindestens zwei Falzbogen, um das in Fig. 1 erkennbare Aufschlagregister zu erzeugen.

Wie sich aus Fig. 2 ergibt, weist die Sammelheftmaschine 15 in durch den Pfeil 22 angedeuteter Durchlaufrichtung der auf das Sammelschwert 18 aufgelegten Bogenstapel hinter der Anlegereinrichtung 21a eine Kantenstanzeinrichtung 23 auf, mit deren Hilfe die in dem ersten, von der Anlegereinrichtung 21a aufgelegten Bogenstapel 16a herzustellenden Ausstanzungen 13 gefertigt werden. Auch der nächsten Anlegereinrichtung 21b für den zweiten, aufzulegenden Bogenstapel 16b sowie mindestens einer weiteren Anlegereinrichtung ist eine derartige Kantenstanzeinrichtung zugeordnet, die jedoch in Fig. 2 nicht dargestellt sind.

Die Kantenstanzeinrichtung 23 weist den Längskanten 11 des Bogenstapels 16a zugeordnete Stanzwerkzeuge 24 sowie eine in Durchlaufrichtung 22 vor den Stanzwerkzeugen angeordnete Stapelführungseinheit 25 auf, die im wesentlichen aus zwei an den beiden Seiten des Sammelschwerts 18 angeordneten Bogenleitblechen 26 besteht. Die Bogenleitbleche 26 liegen unmittelbar hinter der Anlegereinrichtung 21a mit ihren Vorderkanten 27 bündig am Sammeischwert 18 an, um ausgehend von dort in Durchlaufrichtung 22 mit zunehmend größerem Winkel vom Sammelschwert abzustehen, so daß der Bogenstapel 16a bei seinem Transport entlang des Sammelschwerts an seinen Längskanten 11 aus der ursprünglichen, auf dem Sammelschwert nach unten herabhängenden Lage angehoben wird. An ihrem hinteren Ende 28 gehen die Bogenleitbleche in einen Stanztisch 29 über, der sich waagerecht zu beiden Seiten des Sammelschwerts 18 erstreckt und an dessen beiden Außenkanten 30 die als Stanzrollen 31 ausgebildeten Stanzwerkzeuge angeordnet sind.

In Durchlaufrichtung hinter dem Stanztisch schließen sich an diesen Rückführbleche 32 an, die den Bogenstapel nach Durchlauf durch die Stanzeinrichtung wieder in seine ursprüngliche Lage auf dem Sammelschwert zurückgleiten lassen, in der die Bögen des Bogenstapels etwa senkrecht nach unten hängen. Hinter den Rückführblechen 32 ist eine das Sammelschwert 18 an seinen beiden Außenseiten 33, 34 überdeckende Abdeckhaube 35 angeordnet, die aus zwei an die Kontur des Sammelschwerts angepaßten Abdeckblechen 36 besteht, die so im Abstand von dem Sammelschwert 18 angeordnet sind, daß die seitlich herabhängenden Blätter des zuvor durch die Kantenstanzeinrichtung 23 geführten Bogenstapels in den zwischen den Abdeckblechen 36 und dem Sammelschwert 18 ausgebildeten Spalt 37 einlaufen. Dabei ist die Anordnung jedoch so getroffen, daß der Bogenstapel 16a im Bereich seines oben auf dem Sammelschwert 18 liegenden Mittelfalzes 14 von den Blechen der Abdeckhaube 35 nicht abgedeckt ist, also zusammen mit dem den Stapel transportierenden Mitnehmerfinger 19 oben aus der Abdeckhaube 35 herausragt. Die Abdeckhaube beginnt in Durchlaufrichtung 22 der Transporteinrichtung 17 vor der folgenden Anlegereinrichtung 21b und geht hinter dieser in Bogenleitbieche 26b über, die entsprechend den Bogenleitblechen 26a hinter der ersten Anlegereinrichtung 21a ausgestaltet sind.

Anhand der Fig. 3a bis 3k läßt sich am besten erläutern, wie mit der zuvor beschriebenen Sammelheftmaschine in Durchführung des erfindungsgemäßen Verfahrens das Aufschlagregister 12 an der Zeitschrift 10 maschinell hergestellt werden kann.

In einem ersten Verfahrensschritt wird hierzu ein erster Bogenstapel 16a mittels der ersten Anlegereinrichtung 21a auf das Sammelschwert 18 aufgelegt, wobei einer der mit der Sammelkette 20 umlaufenden Mitnehmerfinger 19 sich an die hintere Kante des Stapels 16a im Bereich von dessen Mittelfalz 14 anlegt und so den auf dem Schwert liegenden Bogenstapel 16a in Richtung auf die in Durchlaufrichtung 22 dahinter angeordnete Kantenstanzeinrichtung 23 transportiert. Dabei werden die Außenkanten 30 des Bogenstapels mit Hilfe der Bogenleitbieche 26 aus der in Fig. 3a dargestellten, herabhängenden Position angehoben (Fig. 3b) und kommen so in eine etwa waagerechte Lage, in der sie auf den Stanztischen 29 der ersten Kantenstanzeinrichtung 23 aufliegen. In der Kantenstanzeinrichtung wird der Bogenstapel 16a von einer im Bereich von dessen Mittelfalz angeordneten Druckrollenanordnung 38 von oben gegen das Sammelschwert gedrückt gehalten, so daß er sich nicht von diesem abheben kann und seine Außenkanten 30 exakt zwischen die beidseits des Sammelschwerts außen an den Stanztischen 29 angeordneten Stanzrollen 31 einlaufen. Mit Hilfe der Stanzrollen 31 werden die Ausstanzungen 12 des ersten Bogenstapels 16a an dessen beiden Außenkanten hergestellt. Dieser Verfahrensschritt ist in Fig. 3c gezeigt.

Beim Weitertransport des ersten Bogenstapels gleitet dieser über die Rückführbleche 32 und gelangt so wieder in seine ursprüngliche, auf dem Sammelschwert hängende Lage, bevor er unter die Abdeckbleche 36 der Abdeckhaube 35 in den zwischen diesem und dem Sammelschwert 18 ausgebildeten Spalt 37 einläuft (Fig. 3d). Anschließend wird mit Hilfe der nächsten Anlegereinrichtung 21b der zweite Bogenstapel 16b an demselben Mitnehmerfinger 19 auf die Transporteinrichtung 17 abgelegt, wobei die Abdeckhaube 35 dafür sorgt, daß die Bögen des zweiten Bogenstapels 16b im Bereich ihrer Außenkanten von dem ersten Bogenstapel 16a separiert gehalten werden und so zwar beide Bogenstapel mit demselben Mitnehmerfinger weiter in der Transporteinrichtung geführt werden, der zweite Bogenstapel 16b jedoch im Bereich seiner Außenkanten von dem ersten Bogenstapel 16a getrennt angehoben werden kann (Fig. 3e, f). Das Anheben der Außenkanten des zweiten Bogenstapels erfolgt analog wie zuvor bei dem ersten Bogenstapel mit Bogenieitblechen 26b, die in einen Stanztisch einer zweiten Kantenstanzeinrichtung 39 übergehen, in der die Ausstanzungen am zweiten Bogenstapel hergestellt werden, während gleichzeitig unter der Abdeckhaube 35 der erste Bogenstapel mit transportiert wird, ohne in die Werkzeuge der zweiten Kantenstanzeinrichtung 39 gelangen zu können. Die Abdeckhaube 35 endet mit dem Stanztisch der zweiten Kantenstanzeinrichtung 39, so daß der zweite Bogenstapel nach Herstellen von dessen Ausstanzungen sich vollflächig auf den ersten Bogenstapel auflegen und mit diesem zu einem Doppelstapel zusammenfügen kann. Sobald beide Bogenstapel 16a, b übereinanderliegen, gelangen sie unter Abdeckbleche 36 einer weiteren Abdeckhaube 40, auf die dann ein weiterer Bogenstapel 16c mit Hilfe einer weiteren Anlegereinrichtung 21c aufgelegt und bei seinem weiteren Durchlauf durch die Maschine von einer weiteren Kantenstanzeinrichtung bearbeitet wird, wie dies zuvor beschrieben wurde.

Nachdem die Ausstanzungen in den das Register bildenden Bogenstapeln auf die beschriebene Weise hergestellt sind, können auf dem so zusammengefügten Produkt noch weitere Stapel und/oder ein Umschlagblatt ohne Ausstanzungen aufgelegt werden, bevor die so zusammengestellte Zeitschrift in bekannter Weise mit Hilfe von Heftklammern gebunden und anschließend beschnitten wird.

Die Stanzwerkzeuge der einzelnen Kantenstanzeinrichtungen 23 sind an diesen einstellbar angeordnet und können sowohl in Durchiaufrichtung als auch quer zu dieser justiert werden, so daß die Lage, Länge, Breite und/oder auch die geometrische Form der Ausstanzungen verändert werden kann. Die Stanzwerkzeuge bzw. deren Antrieb sind über eine sogenannte virtuelle Welle mit dem Antrieb der Transporteinrichtung 17 synchronisiert, so daß sichergestellt ist, daß die Ausstanzungen in den jeweiligen Bogenstapeln immer an exakt derselben, korrekten Stelle hergestellt werden.

Fig. 4 zeigt die Produktstruktur für das in der Programmzeitschrift 10 vorgesehene Aufschlagregister. Danach weisen die ersten drei Bogenstapel 16a-c nach ihrem Durchlauf durch die jeweilige Kantenstanzeinrichtung an beiden Außenkanten 30 Ausstanzungen 13 auf, wobei alle Ausstanzungen eine unterschiedliche Länge haben, um nach Zusammenfügen der einzelnen Stapel das Register bilden zu können.

Der vierte, zuletzt aufgelegte Bogenstapel 16d weist an seiner rechten Bogenhälfte keine Ausstanzung auf, während die linke Bogenhälfte an ihrer Außenkante 30 über die gesamte Höhe abgeschnitten ist und so nach dem Auflegen auf die ersten Bogenstapel die linke Bogenhälfte des vierten Bogenstapels 16d den ersten Abschnitt des Aufschlagregisters 12 bildet.

Die Erfindung ist nicht auf das dargestellte und beschriebene Ausführungsbeispiel beschränkt, sondern es ergeben sich viele Änderungen und Ergänzungen, ohne den Rahmen der Erfindung zu verlassen. So müssen die mit Hilfe der Stanzeinrichtung hergestellten Ausstanzungen nicht die dargestellte, rechteckförmige Ausgestaltung haben und es ist auch nicht erforderlich, daß die Ausstanzungen immer bis zur Unterkante der Bogenstapel reichen. Beispielsweise wäre es denkbar, etwa halbkreisförmige Ausstanzungen an den Kanten der Bogenstapel herzustellen, wobei die Stanzungen in verschiedenen Stapeln gegeneinander versetzt angeordnet sind. Natürlich können mit der Erfindung auch Register mit mehr Einteilungen hergestellt werden, beispielsweise Buchstabenregister in Adressverzeichnissen od.dgl., wobei dann die Anzahl der Anlegereinrichtungen und Kantenstanzeinrichtungen entsprechend vergrößert werden muß.

## Patentansprüche

1. Sammelheftmaschine zum Zusammenfügen und Binden bzw. Heften mehrerer Bogenstapel eines Druck- bzw. Papierwerkes, insbesondere einer Zeitschrift, mit einer Transporteinrichtung und mit Anlegereinrichtungen zum Auflegen der Bogenstapel auf die Transporteinrichtung, **gekennzeichnet durch** mindestens eine in Durchlaufrichtung (22) der Transporteinrichtung (17) hinter einer Anlegereinrichtung (21) angeordnete Kantenstanzeinrichtung (23).

2. Sammelheftmaschine nach Anspruch 1, **dadurch gekennzeichnet, daß** die Transporteinrichtung (17) im wesentlichen aus einer Transportsammelkette (20) und/oder einem Sammelschwert (18) mit Mitnehmern (19) für die Bogenstapel (16) besteht.

3. Sammelheftmaschine nach Anspruch 1 oder 2, **dadurch gekennzeichnet, daß** mehreren Anlegereinrichtungen (21a, b) je eine Kantenstanzeinrichtung (23, 39) zugeordnet ist.

4. Sammelheftmaschine nach einem der Ansprüche 1 bis 3, **dadurch gekennzeichnet, daß** die Kantenstanzeinrichtung (23) Stanzwerkzeuge (24) sowie eine in Durchlaufrichtung (22) vor den Stanzwerkzeugen (24) angeordnete Stapelführungseinheit (25) aufweist.

5. Sammelheftmaschine nach einem der Ansprüche 1 bis 4, **dadurch gekennzeichnet, daß** die Stapelführungseinheit (25) im wesentlichen aus mindestens einer die Kantenbereiche (11) des Bogenstapels (16) zu den Stanzwerkzeugen (24) hin führenden Bogenleitanordnung (26) besteht.

6. Sammelheftmaschine nach einem der Ansprüche 1 bis 5, **dadurch gekennzeichnet, daß** der Stapelführungseinheit (25) eine Bogenhalteeinrichtung (38) zugeordnet ist.

7. Sammelheftmaschine nach Anspruch 6, **dadurch gekennzeichnet, daß** die Bogenhalteeinrichtung (38) im wesentlichen aus einer auf den Bogenstapel (16) wirkenden Druckrollenanordnung und/oder einer Ober- und Unterbandführung besteht.

8. Sammelheftmaschine nach einem der Ansprüche 1 bis 7, **dadurch gekennzeichnet, daß** die Stanzwerkzeuge (24) der Kantenstanzeinrichtung (23) an mindestens einem zur Durchlaufrichtung (22) des Bogenstapels (16) parallel ausgerichteten und den Bogenstapel (16) im Bereich einer seiner Längskanten (11) unterstützenden Stanztisch (29) angeordnet sind.

9. Sammelheftmaschine nach einem der Ansprüche 1 bis 8, **dadurch gekennzeichnet, daß** die Kantenstanzeinrichtung (23) beidseits der Transporteinrichtung (17) je einen die Bogenstapel (16) im Bereich ihrer Längskanten (11) unterstützenden Stanztisch (29) mit zugehörigen Stanzwerkzeugen (24) aufweist.

10. Sammelheftmaschine nach einem der Ansprüche 1 bis 9, **dadurch gekennzeichnet, daß** die Stanzwerkzeuge (24) in Durchlaufrichtung (22) und/oder quer zur Durchlaufrichtung (22) der Bogenstapel (16) verstellbar angeordnet sind.

11. Sammelheftmaschine nach einem der Ansprüche 1 bis 10, **dadurch gekennzeichnet, daß** die Stanzwerkzeuge (24) im wesentlichen aus mindestens einer drehbar angetriebenen Stanzrolle (31) bestehen.

12. Sammelheftmaschine nach einem der Ansprüche 1 bis 11, **dadurch gekennzeichnet, daß** die Stanzwerkzeuge (24) einen zur Transportgeschwindigkeit der Transporteinrichtung (17) synchronisierbaren Antrieb aufweisen.

13. Sammelheftmaschine nach einem der Ansprüche 1 bis 12, **gekennzeichnet durch** eine in Durchlaufrichtung (22) hinter der Kantenstanzeinrichtung (23) angeordnete, die Transporteinrichtung (17) bzw. den mit dieser beförderten Bogenstapel (16) wenigstens teilweise abdeckende Abdeckhaube (35).

14. Sammelheftmaschine nach Anspruch 13, **dadurch gekennzeichnet, daß** die Abdeckhaube (35) für einen ersten Bogenstapel (16a) in eine Bogenleitanordnung (26b) für einen folgenden Bogenstapel (16b) übergeht.

15. Sammelheftmaschine nach einem der Ansprüche 1 bis 14, **dadurch gekennzeichnet, daß** die Stapelführungseinheit (25), der Stanztisch (29) und/oder die Bogenleitanordnung (26) mit einer Unterdruckeinrichtung versehen ist/sind.

16. Sammelheftmaschine nach einem der Ansprüche 1 bis 15, **dadurch gekennzeichnet, daß** die Bogenleitanordnung (26) der Stapelführungseinheit (25) in den Stanztisch (29) der nachfolgend angeordneten Kantenstanzeinrichtung (23 bzw. 39) übergeht.

17. Verfahren zum Herstellen eines Aufschlagregisters an mittels einer Sammelheftmaschine zu bindenden bzw. zu heftenden Druck- oder Papierwerken, insbesondere an Zeitschriften, mit folgenden Verfahrensschritten:
a) Auflegen eines aus mindestens einem einzelnen Falzbogen bestehenden Bogenstapels (16a) auf eine Transportund/oder Bearbeitungseinrichtung (17) der Sammelheftmaschine (15);
b) Herstellen von ersten Ausstanzungen (13) an mindestens einer Längskante (11) des Bogenstapels (16a) mittels einer in Förderrichtung (22) der Transporteinrichtung (17) hinter der Auflegestelle (21a) des Bogenstapels (16a) angeordneten Kantenstanzeinrichtung (23);
c) Auflegen eines weiteren Bogenstapels (16b) auf den zuvor mit Ausstanzungen versehenen, auf der Transporteinrichtung liegenden Bogenstapel und Herstellen von lediglich die Falzbögen des weiteren Bogenstapels (16b) erfassenden, weiteren Ausstanzungen (13), die gegenüber den Ausstanzungen (13) im darunterliegenden Bogenstapel (16a) in Längsrichtung der Stapel (16a, b) versetzt sind;
d) Ggf. Wiederholung des Verfahrensschrittes c) bis zum Erreichen der gewünschten Registeraufschlägeranzahl;
e) Fertigstellen des Druck- oder Papierwerkes durch Auflegen weiterer ungestanzter Bogenstapel und/oder Zusammenheften der übereinanderliegenden Stapel.

18. Verfahren nach Anspruch 17, **dadurch gekennzeichnet, daß** der weitere Bogenstapel (16b) auf den zuvor mit Ausstanzungen (13) versehenen Bogenstapel (16a) unter Zwischenlage einer Abdeckhaube (35) aufgelegt wird.

19. Verfahren nach Anspruch 17 oder 18, **dadurch gekennzeichnet, daß** die einzelnen Bogenstapel (16a, b) in an sich bekannter Weise mittels einer Anlegereinrichtung (21a,b) hängend auf ein Sammelschwert (18) und/oder eine Transportsammelkette (20) der Transporteinrichtung (17) abgelegt und mittels dieser weitertransportiert werden, wobei die Bogenstapel (16a,b) zumindest im Bereich ihrer Längskanten (11) aus der hängenden, etwa vertikalen Lage angehoben werden, bevor sie mit den Ausstanzungen (13) versehen werden.

20. Verfahren nach einem der Ansprüche 17 bis 19, **dadurch gekennzeichnet, daß** die Bogenstapel (16a,b) im Bereich ihrer Längskanten vor dem Herstellen der Ausstanzungen (13) aus einer hängenden, etwa vertikalen Lage in eine im wesentlichen horizontale Lage geöffnet werden.

21. Verfahren nach einem der Ansprüche 17 bis 20, **dadurch gekennzeichnet, daß** die Bogenstapel (16a,b) mit Hilfe von Stanzwerkzeugen (24) gestanzt werden, deren Stanzfrequenz mit der Taktfrequenz der Transport- und Bearbeitungseinrichtung (17) synchronisiert ist.

22. Verfahren nach einem der Ansprüche 17 bis 21, **dadurch gekennzeichnet, daß** die Bogenstapel (16) mittels Rotationsstanzwerkzeugen (21) gestanzt werden, deren Rotationsgeschwindigkeit mit der Antriebsgeschwindigkeit der Transporteinrichtung (17) synchronisiert ist.

## Claims

1. Gather-stitcher machine for joining and binding or stitching several sheet piles of a printed or paper product, in particular a magazine, having a transport device and placement devices for depositing the sheet piles on the transport device, **characterised by** at least one edge punching device (23) which is arranged in the traversing direction (22) of the transport device (17) behind a placement device (21).

2. Gather-stitcher machine according to claim 1, **characterised in that** the device (17) essentially consists of a transport gathering chain (20) and/or a gathering bar (18) with followers (19) for the sheet piles (16).

3. Gather-stitcher machine according to claim 1 or 2, **characterised in that** an edge punching device (23, 39) is respectively assigned to several placement devices (21a, b).

4. Gather-stitcher machine according to one of claims 1 to 3, **characterised in that** the edge punching device (23) comprises punching tools (24) as well as a pile guide unit (25) which is arranged in the traversing direction (22) in front of the punching tools (24).

5. Gather-stitcher machine according to one of claims 1 to 4, **characterised in that** the pile guide unit (25) essentially consists of at least a sheet guide arrangement (26) guiding the edge regions (11) of the sheet pile (16) to the punching tools (24).

6. Gather-stitcher machine according to one of claims 1 to 5, **characterised in that** a sheet holding device (38) is assigned to the pile guide unit (25).

7. Gather-stitcher machine according to claim 6, **characterised in that** the sheet holding device (38) essentially consists of a pressing roll arrangement which acts on the sheet pile (16) and/or of an upper and lower band guide.

8. Gather-stitcher machine according to one of claims 1 to 7, **characterised in that** the punching tools (24) of the edge punching device (23) are arranged at least at a punching table (29) which is parallel to the traversing direction (22) of the sheet pile (16) and which supports the sheet pile (16) in the region of one of its longitudinal edges (11).

9. Gather-stitcher machine according to one of claims 1 to 8, **characterised in that** the edge punching device (23) respectively comprises, on both sides of the transport device (17), a punching table (29) with associated punching tools (24) which supports the sheet piles (16) in the region of their longitudinal edges (11)

10. Gather-stitcher machine according to one of claims 1 to 9, **characterised in that** the punching tools (24) are arranged in an adjustable manner in the traversing direction (22) and/or transversely to the traversing direction (22) of the sheet piles (16).

11. Gather-stitcher machine according to one of claims 1 to 10, **characterised in that** the punching tools (24) essentially consist of at least one rotatably driven punching roll (31).

12. Gather-stitcher machine according to one of claims 1 to 11, **characterised in that** the punching tools (24) comprise a drive which can be synchronised with the transport velocity of the transport device (17).

13. Gather-stitcher machine according to one of claims 1 to 12, **characterised by** a covering cap (35) which is arranged in the traversing direction (22) behind the edge punching device (23) which covers the transport device (17) or the sheet pile (16) conveyed therewith at least partially.

14. Gather-stitcher machine according to claim 13, **characterised in that** the covering cap (35) for a first sheet pile (16a) passes over into a sheet guide arrangement (26b) for a following sheet pile (16b).

15. Gather-stitcher machine according to one of claims 1 to 14, **characterised in that** the pile guide unit (25), the punching table (29) and/or the sheet guide arrangement (26) is/are provided with a vacuum device.

16. Gather-stitcher machine according to one of claims 1 to 15, **characterised in that** the sheet guide arrangement (26) of the pile guide unit (25) passes into the punching table (29) of the edge punching device (23 or 29) which is arranged subsequently.

17. Method for producing a header index on printed or paper products which are to be bound or stitched by means of a gather-stitcher machine, in particular on magazines, with the following method steps:
a) depositing a sheet pile (16a) consisting of at least one single folding sheet onto a transport and/or processing device (17) of the gather-stitcher machine (15);
b) producing first punch-outs (13) on at least one longitudinal edge (11) of the sheet pile (16a) by means of an edge punching device (23) arranged in the conveying direction (22) of the transport device (17) behind the placement position (21a) of the sheet pile (16a);
c) depositing a further sheet pile (16b) on to the sheet pile which was previously provided with punch-outs which is lying on the transport device and producing further punch-outs (13) which only include the folding sheets of the further sheet pile (16b), which are offset with regard to the punch-outs (13) in the underlying sheet pile (16a) in the longitudinal direction of the piles (16a, b);
d) possibly repeating method step c) until the desired index header number is reached;
e) finishing the printed or paper product by depositing further unpunched sheet piles and/or stitching of the superposed piles.

18. Method according to claim 17, **characterised in that** the further sheet pile (16b) is deposited on the sheet pile (16a) which was previously provided with punch-outs (13), with the intermediate layer of a covering cap (35).

19. Method according to claim 17 or 18, **characterised in that** the individual sheet piles (16a, b) are deposited in an essentially known manner by means of a placement device (21a,b) which is suspended on a gathering bar (18) and/or a transport gathering chain (20) of the transport device (17) and are transported further by means of these, while the sheet piles (16a, b) are lifted at least in the region of their longitudinal edges (11) from the hanging, approximately vertical position, before they are provided with the punch-outs.

20. Method according to one of claims 17 to 19, **characterised in that** the sheet piles (16a,b) are opened in the region of their longitudinal edges from a hanging, approximately vertical position into an essentially horizontal position before producing the punch-outs (13).

21. Method according to one of claims 17 to 20, **characterised in that** the sheet piles (16a,b) are punched with the help of punching tools (24), the punching frequency of which being synchronised with the clock frequency of the transport and processing device (17).

22. Method according to one of claims 17 to 21, **characterised in that** the sheet piles (16) are punched by means of rotary punching tools (21), the rotary velocity of which being synchronised with the drive velocity of the transport device (17).

## Revendications

1. Encarteuse-piqueuse pour assembler et relier ou agrafer plusieurs piles de feuillets d'un imprimé ou d'un papier, notamment d'un journal, avec un dispositif de transport et avec des dispositifs margeurs pour déposer la pile de feuillets sur le dispositif de transport, **caractérisée par** au moins un dispositif de découpe des bordures (23) disposé après un dispositif margeur (21) dans le sens de la marche (22) du dispositif de transport (17).

2. Encarteuse-piqueuse selon la revendication 1, **caractérisée en ce que** le dispositif de transport (17) est constitué principalement d'une chaîne de rassemblement et de transport (20) et/ou d'une lame de rassemblement (18) avec des poussoirs (19) pour la pile de feuillets (16).

3. Encarteuse-piqueuse selon la revendication 1 ou 2, **caractérisée en ce qu'**un dispositif de découpe des bordures (23, 39) est attribué aux dispositifs margeurs (21a, b).

4. Encarteuse-piqueuse selon l'une des revendications 1 à 3, **caractérisée en ce que** le dispositif de découpage des bords (23) comporte des outils de découpe (24) ainsi qu'une unité de guidage des piles (25) disposée avant les outils de découpe (24) dans le sens de la marche (22).

5. Encarteuse-piqueuse selon l'une des revendications 1 à 4, **caractérisée en ce que** l'unité de guidage des piles (25) est constituée principalement d'au moins un dispositif de guidage des feuillets (26) conduisant les bordures (11) de la pile de feuillets (16) vers les outils de découpe (24).

6. Encarteuse-piqueuse selon l'une des revendications 1 à 5, **caractérisée en ce qu'**un dispositif d'arrêt des feuillets (38) est attribué à l'unité de guidage des piles (25).

7. Encarteuse-piqueuse selon la revendication 6, **caractérisée en ce que** le dispositif d'arrêt des feuillets (38) est constitué d'un dispositif à rouleaux presseurs et/ou d'un guide de bande supérieur ou inférieur agissant sur la pile de feuillets (16).

8. Encarteuse-piqueuse selon l'une des revendications 1 à 7, **caractérisée en ce que** les outils de découpe (24) du dispositif de découpe des bordures (23) sont disposés sur au moins une table de découpe (29) orientée parallèlement au sens de la marche (22) de la pile de feuillets (16) et soutenant la pile de feuillets (16) au niveau d'une de ses bordures longitudinales (11).

9. Encarteuse-piqueuse selon l'une des revendications 1 à 8, **caractérisée en ce que** le dispositif de découpe des bords (23) comporte, sur chacun des côtés du dispositif de transport (17), une table de découpe (29), avec les outils de découpe (24) correspondants, soutenant la pile de feuillets (16) au niveau de ses bordures longitudinales (11).

10. Encarteuse-piqueuse selon l'une des revendications 1 à 9, **caractérisée en ce que** les outils de découpe (24) sont disposés de manière réglable dans le sens de la marche (22) et/ou en travers du sens de la marche (22) de la pile de feuillets (16).

11. Encarteuse-piqueuse selon l'une des revendications 1 à 10, **caractérisée en ce que** les outils de découpe (24) sont constitués principalement d'au moins un rouleau de découpe (31) entraîné en rotation.

12. Encarteuse-piqueuse selon l'une des revendications 1 à 11, **caractérisée en ce que** les outils de découpe (24) comportent un entraînement pouvant être synchronisé avec la vitesse de transport du dispositif de transport (17).

13. Encarteuse-piqueuse selon l'une des revendications 1 à 12, **caractérisée par** un capot (35), recouvrant au moins partiellement le dispositif de transport (17) ou la pile de feuillets (16) qu'il transporte, disposé après le dispositif de découpe des bordures (23) dans le sens de la marche (22).

14. Encarteuse-piqueuse selon la revendication 13, **caractérisée en ce que** le capot (35) pour une première pile de feuillets (16a) évolue en un dispositif de guidage des feuillets (26b) pour une pile de feuillets suivante (16b).

15. Encarteuse-piqueuse selon l'une des revendications 1 à 14, **caractérisée en ce que** l'unité de guidage des piles (25), la table de découpe (29) et/ou le dispositif de guidage des feuillets (26) est/sont muni(s) d'un dispositif à vide.

16. Encarteuse-piqueuse selon l'une des revendications 1 à 15, **caractérisée en ce que** le dispositif de guidage des feuillets (26) de l'unité de guidage des piles (25) évolue en la table de découpe (29) du dispositif de découpe des bordures (23 ou 39) suivant.

17. Procédé de fabrication d'un répertoire sur des ouvrages imprimés à relier ou à agrafer au moyen d'une encarteuse-piqueuse, notamment sur des journaux, avec les étapes de procédé suivantes :
a) dépose d'une pile de feuillets (16a) constituée d'au moins une feuille pliée sur un dispositif de transport et/ou de traitement (17) de l'encarteuse-piqueuse (15) ;
b) réalisation des premiers évidements (13) sur au moins une bordure longitudinale (11) de la pile de feuillets (16a) à l'aide d'un dispositif de découpe des bordures (23) disposé derrière le poste de dépose (21a) de la pile de feuillets (16a) dans le sens de la marche (22) du dispositif de transport (17) ;
c) dépose d'une autre pile de feuillets (16b) sur la pile de feuillets se trouvant sur le dispositif de transport et munie précédemment d'évidements et réalisation d'évidements (13) uniquement sur les feuillets pliés de la pile de feuillets (16b) suivante, décalés par rapport aux évidements (13) de la pile de feuillets (16a) située en dessous dans la direction longitudinale des piles (16a, b) ;
d) répétition éventuelle de l'étape de procédé c) jusqu'à ce que le nombre souhaité de pages du répertoire soit atteint ;
e) finition de l'ouvrage imprimé par la dépose d'autres piles de feuillets non découpées et/ou par l'agrafage des piles situées les unes sur les autres.

18. Procédé selon la revendication 17, **caractérisé en ce que** la pile de feuillets (16b) est déposée sur la pile de feuillets (16a) munie au préalable d'évidements (13) par la dépose intermédiaire d'un capot (35).

19. Procédé selon la revendication 17 ou 18, **caractérisé en ce que** les différentes piles de feuillets (16a, b) sont déposées, de manière conventionnelle, suspendues, à l'aide d'un dispositif margeur (2 la, b) sur une lame de rassemblement (18) et/ou sur une chaîne de rassemblement et de transport (20) du dispositif de transport (17) et transportées plus loin à l'aide de ce dernier, les piles de feuillets (16a, b) étant soulevées, au moins au niveau de leurs bordures longitudinales (11), de leur position suspendue et globalement verticale avant d'être munies des évidements (13).

20. Procédé selon l'une des revendications 17 à 19, **caractérisé en ce que** les piles de feuillets (16a, b) sont ouvertes à partir d'une position suspendue globalement verticale vers une position globalement horizontale, au niveau de leurs bordures longitudinales, avant la réalisation des évidements (13).

21. Procédé selon l'une des revendications 17 à 20, **caractérisé en ce que** les piles de feuillets (16a, b) sont découpées à l'aide d'outils de découpe (24) dont la cadence de découpe est synchronisée avec la cadence du dispositif de transport et de traitement (17).

22. Procédé selon l'une des revendications 17 à 21, **caractérisé en ce que** les piles de feuillets (16) sont découpées à l'aide d'outils de découpe rotatifs (21) dont la vitesse de rotation est synchronisé avec la vitesse d'entraînement du dispositif de transport (17).
